# EUROPÄISCHE PATENTSCHRIFT

(11) **EP 2 372 690 B1**
(45) Veröffentlichungstag und Bekanntmachung des Hinweises auf die Patenterteilung: **24.10.2012**
(21) Anmeldenummer: 10157642.9
(22) Anmeldetag: 24.03.2010
(51) Int. Cl.: G10D 3/14, G10H 3/18

(54) **Verstellantrieb zum Verstellen der Saitenspannung eines Saiteninstrumentes**
Adjustment drive for adjusting the string tension of a stringed instrument
Mécanisme de réglage de la tension des cordes d'un instrument à cordes

(43) Veröffentlichungstag der Anmeldung: 05.10.2011
(73) Patentinhaber: Goodbuy Corporation S.A., 9490 Vaduz (LI)
(72) Erfinder: Adams, Christopher, 22299 Hamburg (DE)
(74) Vertreter: Raffay & Fleck

(56) Entgegenhaltungen:
- WO-A1-2005/114647
- WO-A1-2006/097126
- WO-A2-2006/076928
- US-A- 5 886 270

## Beschreibung

Die vorliegende Erfindung betrifft einen kombinierten manuellen und motorischen Verstellantrieb zum Verstellen der Saitenspannung eines Saiteninstrumentes, insbesondere einer Gitarre gemäß den Merkmalen des Oberbegriffs des Anspruchs 1.

Derartige Verstellantriebe sind prinzipiell bekannt, sie gewinnen insbesondere an Bedeutung im Zusammenhang mit Saiteninstrumenten, die mit automatischen Stimmeinrichtungen ausgestattet sind. Bei solchen Onboard-Stimmeinrichtungen wird eine Stimmung des Musikinstrumentes vollautomatisch und gesteuert von einer Rechen- und Vergleichseinheit ausgeführt, indem eine solche Einheit von einer Detektoreinheit aufgenommene, einer tatsächlich Ist-Stimmung entsprechende Signale und Daten auswertet, diese mit einer Soll-Stimmung vergleicht und entsprechende Korrektur- und Steuerbefehle an den Antriebsmotor der Verstelleinrichtung gibt. Die Verstelleinrichtung wird dann mittels des Antriebsmotors motorisch verstellt, bis die Soll-Stimmung der Saite in der gewünschten Genauigkeit erreicht ist.

Da jedoch häufig auch bei solchen automatischen Stimmsystemen nach wie vor eine Verstell- bzw. Stimmbarkeit der Saiten von Hand gewünscht ist, müssen die Verstellantriebe als Hybride ausgebildet werden, die neben dem Antriebsmotor auch ein manuell zu bedienendes Stellelement, z.B. eine Flügelschraube, einen Ansatzzapfen für ein Stimmwerkzeug oder dgl. aufweisen, mittels dessen der Wirbel, auf dem die zu stimmende Saite aufläuft, gedreht und so die Saitenspannung und ihre Stimmung verändert werden kann.

Ein Beispiel eines solchen Verstellantriebes ist in der WO 2005/114647 A1 offenbart. Dort wird der Ausgang einer Motorbaueinheit auf ein unmittelbar auf der Welle eines als Handstellantrieb dienenden Flügelrades angeordnetes Zahnrad mit Stirnradübertragung übertragen, ein auf derselben Welle angeordnetes Schneckenrad überträgt dann seinerseits die Kraft auf ein mit dem Wirbel verbundenes weiteres Zahnrad.

Die dort gezeigte Anordnung ist so gewählt, dass aufgrund der Kombination des Schneckenrades und des Stirnrades an dem Wirbel eine Selbsthemmung des Antriebes erreicht wird, d.h. dass aufgrund der von der Saite auf den Wirbel ausgeübten Zugkraft und des damit verbundenen Drehmomentes kein Abwickeln der Saite von dem Wirbel erfolgen kann, da dieser in seiner Rotationsposition durch die Getriebereibung blockiert ist. Das Drehmoment, das aufgrund der typischerweise vorliegenden Saitenzugkraft auf dem Wirbel lastet, ist mit anderen Worten nicht ausreichend groß, um die hemmenden Haltekräfte des Getriebes zu überwinden.

Diese Voraussetzung der Selbsthemmenden ist essentiell für die motorisch und manuell antreibbare Variante, da für die gleichzeitige Möglichkeit einer manuellen Verstellung der Motor selbst in Ruhestellung nicht blockierend sein darf. Ansonsten ließe sich das manuelle Verstellelement ja gerade nicht bewegen, ein manuelles Verstellen des Wirbels wäre nicht möglich.

Hinsichtlich der Selbsthemmung erfüllt die in der WO 2005/114647 A1 gezeigte Lösung also bereits die zu stellenden Anforderungen. Allerdings ist der von der gezeigten Lösung insgesamt beanspruchte Bauraum noch sehr groß, was insbesondere eine Nachrüstung bestehender Instrumente mit dicht angeordneten Saiten und Wirbeln erschwert, die Akzeptanz einer solchen Lösung gering sein lässt. Es wird insoweit ein verbesserter kombinierter manueller und motorischer Stellantrieb benötigt, der bei ebenfalls zuverlässiger Selbsthemmung und guter Verstellbarkeit des manuellen Antriebes eine kompakte Bauform erlaubt.

Ein solcher Antrieb ist gemäß der Erfindung mit den Merkmalen des Anspruchs 1 bezeichnet, vorteilhafte Weiterbildungen sind in den abhängigen Ansprüchen 2 bis 8 gegeben.

In den Ansprüchen 9 und 10 sind als weitere Aspekte der Erfindung einmal eine Vorrichtung zum automatischen Stimmen einer Saite eines Saiteninstrumentes angegeben, die einen neuartigen Verstellantrieb gemäß der Erfindung enthält, andererseits ein Saiteninstrument, welches einen solchen Verstellantrieb aufweist.

Der erfindungsgemäße Verstellantrieb zeichnet sich dadurch aus, dass das Kraftübertragungsglied, mit welchem die Kraft von der Ausgangswelle des Motors auf den Wirbel übertragen wird, ein wenigstens dreistufiges Untersetzungsgetriebe ist, wobei die erste Stufe diejenige ist, an der der Antriebsmotor mit seiner Ausgangswelle angreift, die letzte Stufe diejenige, die die Kraft auf den Wirbel zum Verdrehen desselben überträgt. Ferner zeichnet sich der erfindungsgemäße Verstellantrieb dadurch aus, dass das Stellelement zum manuellen Verstellen des Antriebes an einer zwischen der ersten und der letzten Stufe liegenden Stufe des Untersetzungsgetriebes zur Krafteinleitung angreift.

Die Wahl eines mehrstufigen, wenigstens dreistufigen Getriebes ermöglicht zum einen trotz hoher zu übertragender Kräfte, die es zum Spannen und Halten der Saiten in der für die gewünschte Stimmung erforderlichen Spannung bedarf, die einzelnen Getriebeelemente vergleichsweise filigran auszulegen. Darüber hinaus gibt die Mehrstufigkeit die Möglichkeit, die einzelnen Getriebestufen sehr kompakt zueinander zu packen und so ein in seiner Bauform äußerst klein dimensioniertes Getriebe und damit einen besonders klein bemessenen Verstellantrieb insgesamt zu realisieren.

Aufgrund des Eingriffes des Stellelementes an einer zwischen der ersten und der letzten Stufe liegenden Stufe des Untersetzungsgetriebes kann der gesamte Getriebezug aus allen Stufen für eine erforderliche Selbsthemmung ausgelegt werden, wohingegen bei einer Betätigung des Stellelementes die zu überwindenden Reibkräfte in dem Getriebe sowohl in Richtung des Wirbels als auch rückwärts in Richtung des unbeschaltet frei drehenden Antriebsmotors gering sind, so dass das Stellelement ohne einen wesentlichen zusätzlichen Widerstand von Hand betätigt und bewegt werden kann.

Mit Vorteil ist das Untersetzungsgetriebe dabei wenigstens vierstufig, insbesondere siebenstufig. Mehr als drei, insbesondere vier und auch bis zu sieben Getriebestufen erlauben hier eine noch flexiblere und in den Einzelteilen kleiner dimensionierte Aufteilung und Anordnung des gesamten Getriebes mit den entsprechenden Vorteilen hinsichtlich eines kompakten Bauraumes. Zum Erreichen dieses Ziels hat sich ein Stirnradgetriebe als besonders vorteilhaft erwiesen.

Um das Ziel einer Selbsthemmung des Gesamtgetriebes bei einer gleichzeitigen Möglichkeit einer manuellen Verstellung zu erzielen, wird das Untersetzungsgetriebe mit Vorteil wie in Anspruch 4 angegeben ausgelegt. Zugleich erfolgt dabei eine Abstimmung auf den Antriebsmotor unter Berücksichtigung der maximal von dem Motor aufbringbaren Kraft und der üblichen Kraft, die von einer in Stimmung gehaltenen Saite auf die letzte Getriebestufe ausgeübt wird bzw. die für das Ziehen und Halten der Saite in korrekter Stimmlage erforderlich ist und aufgebracht werden muss.

Hinsichtlich des Untersetzungsverhältnisses der Gesamtuntersetzung haben sich Werte zwischen 3.000 : 1 und 4.000 : 1, insbesondere zwischen 3.500 :1 und 4.000 : 1, besonders bevorzugt zwischen 3.770 : 1 und 3780 : 1 als geeignet herausgestellt. Eine geeignete Untersetzung der zwischen der Krafteinleitung des Stellelementes und dem Wirbel liegenden Getriebestufe(n) liegt mit Vorteil im Bereich zwischen 30 : 1 und 50 : 1, insbesondere zwischen 35 : 1 und 45 : 1.

Hinsichtlich der Krafteinleitung des Stellelementes hat sich bei einem siebenstufigen Untersetzungsgetriebe eine Krafteinleitung an der vierten Getriebestufe als geeignet erwiesen.

Insbesondere für eine sehr genaue Stimmung, aber auch für ein schnelles Erreichen einer in einem Zielfenster für eine genaue Stimmung liegenden Anfangsstimmung hat sich die Verwendung eines Schrittmotors als Antriebsmotor als vorteilhaft erwiesen. Dieser kann aufgrund der sehr genau vorgebaren Winkelpositionen bereits ohne eine Messung der Frequenz der Saite in ein Zielfenster gefahren werden, so dass anschließend das Fenster der Frequenz und auch der Stellweg nicht so groß sind, die Stimmung schneller eingestellt werden kann.

Wie bereits zuvor erwähnt ist ein Aspekt der Erfindung auch eine Vorrichtung zum automatischen Stimmen einer Saite eines Saiteninstrumentes, die in üblicherweise ein Detektionsmittel zum Feststellen der aktuellen Stimmung der Saite, eine Rechen- und Vergleichseinheit zum Vergleichen der aktuellen Stimmung mit einer Sollstimmung und zum Erzeugen von Stellsignalen aufweist und die einen wie oben beschriebenen Verstellantrieb enthält, dessen Antriebsmotor abhängig von den Stellsignalen die Saitenspannung verändern kann.

Schließlich besteht ein weiterer Aspekt der Erfindung in einem Saiteninstrument, insbesondere einer Gitarre, die einen wie oben beschriebenen Verstellantrieb bzw. eine Vorrichtung zum automatischen Stimmen wie vorstehend genannt enthält.

Weitere Vorteile und Merkmale der Erfindung ergeben sich aus der nachfolgenden Beschreibung eines Ausführungsbeispiels anhand der beigefügten Figur. Es zeigt:
- Fig. 1: einen erfindungsgemäßen Verstellantrieb in einem Ausführungsbeispiel in einer Explosionsdarstellung.

In der einzigen Figur 1 ist ein Ausführungsbeispiel eines erfindungsgemäßen Verstellantriebes 1 gezeigt, der sowohl manuell als auch motorisch zu bedienen ist. Der Verstellantrieb ist mit seinen wesentlichen Komponenten in einem Gehäuse angeordnet, das gebildet wird durch ein Gehäuseunterteil 2 und einen auf dieses Gehäuseunterteil 2 aufsetzbaren, das Gehäuseunterteil 2 im Wesentlichen verschließenden Gehäusedeckel 3. An dem Gehäusedeckel 3 ist eine Führungshülse 4 angeformt, in welcher ein Wirbel 5 radial geführt ist. Der Wirbel 5 weist einen Aufwickelabschnitt 6 auf, auf dem eine Saite des Saiteninstrumentes, hier einer Gitarre, insbesondere einer E-Gitarre, mit einem freien Ende aufläuft. Der Wirbel 5 wird in an sich bekannter Weise rotiert, um das Saitenende auf den Aufwickelabschnitt 6 aufzuwickeln bzw. von diesem abzuwickeln, um die Saitenspannung und damit deren Stimmung zu variieren.

Das Saitenende wird an dem Wirbel 5 mittels einer Kombination aus einem Klemmstift 7 und einer Klemmschraube 8 festgelegt. Der Klemmstift 7 wird von der in der Figur 1 oben dargstellten Stirnseite her in den Wirbel 5 eingesetzt, die Klemmschraube 8 weist ein Innengewinde auf, welches mit einem an dem in der Figur 1 oben gezeigten stirnseitigen Ende umfangsseitig an dem Wirbel 5 angeordneten Außengewinde korrespondiert und zum Aufschrauben der Klemmschraube 8 dort angreifen kann. In dem Aufwickelabschnitt 6 ist in nicht näher dargestellter Weise eine Querbohrung angeordnet, durch die das freie Ende der Saite eingeführt werden kann. Auf das so in der Querbohrung liegende Ende der Saite wirkt der Klemmstift von oben her und drückt die Saite gegen ein hier nicht näher dargestelltes Widerlager im Inneren des Wirbels 5 und verklemmt dieses durch die mittels der Klemmschraube 8 auf den Klemmstift 7 aufgebrachten Klemmkräfte.

Der Verstellantrieb 1 verfügt für eine motorische Verstellung der Drehposition des Wirbels 5 über einen Antriebsmotor 9, der ein Elektromotor, in diesem Ausführungsbeispiel ein Schrittmotor ist. Auf der Ausgangswelle des Antriebsmotors 9 ist ein Zahnrad 10 mit einer Umfangsverzahnung aufgesetzt. Dieses Zahnrad kämmt mit seiner Umfangsverzahnung mit einem Zahnrad 11 größeren Durchmessers, welches die erste Getriebestufe eines mehrstufigen Untersetzungsgetriebes bildet und auf einer ersten Achse frei rotierbar angeordnet ist. Mit diesem Zahnrad 11 ist ein Zahnrad 12 kleineren Durchmessers fest verbunden, welches mit einem auf einer zweiten Achse frei rotierbar angeordneten Zahnrad 13 mit größerem Durchmesser kämmt. Dieses bildet eine zweite Getriebestufe des Untersetzungsgetriebes. Das Zahnrad 13 ist fest mit einem darüber auf derselben zweiten Achse angeordneten Zahnrad 14 größeren Durchmessers verbunden, welches wiederum mit einem auf einer dritten Achse frei drehbaren Zahnrad 15 größeren Durchmessers kämmt, welches die dritte Getriebestufe des Untersetzungsgetriebes bildet. Mit dem Zahnrad 1 5 ist fest verbunden ein darüber angeordnetes Zahnrad 16 mit kleinerem Durchmesser. Dieses kämmt mit einem weiteren Zahnrad 17 größeren Durchmessers, das oberhalb des Zahnrades 14 auf der zweiten Achse angeordnet ist und die vierte Getriebestufe bildet. Mit dem Zahnrad 17 fest verbunden ist ein weiteres Zahnrad 18 mit kleinerem Durchmesser. Dieses kämmt mit einem auf der dritten Achse frei drehbar oberhalb des Zahnrades 16 angeordneten Zahnrad 19 größeren Durchmessers, das die fünfte Getriebestufe bildet. Mit dem Zahnrad 1 9 fest verbunden ist ein weiteres Zahnrad 20 kleineren Durchmessers. Dieses kämmt mit einem letzten Zahnrad 21 größeren Durchmessers auf der zweiten Achse oberhalb des Zahnrades 18 und frei und unabhängig von letzterem um die zweite Achse drehbar. Dieses Zahnrad bildet die sechste Getriebstufe. Mit diesem Zahnrad 21 ist fest verbunden ist ein oberhalb desselben auf der gleichen zweiten Achse angeordnetes Zahnrad 22, welches in einer siebten und letzten Getriebestufe die Kraft auf ein mit dem Wirbel fest verbundenes Zahnrad 23 überträgt und den Wirbel so zum Rotieren antreibt.

Auf diese Weise wird die von dem Antriebsmotor 9 aufgebrachte Antriebskraft über ein mehrstufiges (insgesamt siebenstufiges) Untersetzungsgetriebe auf den Wirbel 5 übertragen, wobei dieses Untersetzungsgetriebe ein Stirnradgetriebe ist. Das Gesamtuntersetzungsverhältnis liegt dabei bei etwa 3775 : 1 und ist so gewählt, dass es für den Bereich der von der auf dem Aufwickelabschnitt 6 des Wirbels 5 auflaufenden Saite aufgebrachten Kraft bzw. des damit zusammenhängenden Drehmomentes eine Selbsthemmung bildet. Dies ist erforderlich, da der Antriebsmotor 9 ein im stromlosen Zustand freilaufender Antriebsmotor ist, dies für die zusätzliche Antriebsmöglichkeit des Verstellantriebes 1 über einen manuellen Antrieb auch sein muss.

Die besonderen Beanspruchungen und Kräften ausgesetzten Zahnräder 10, 11, 12, 13, 14 und 23 sind bevorzugt aus Messing oder Bronze gebildet. Diese Materialien sind einerseits ausreichend stabil, erlauben andererseits ein passgerechtes Einlaufen und eine "Selbstschmierung" dieser Zahnräder. Die weiteren Zahnräder 15, 16, 17, 18, 19, 20, 21 und 22 sind bevorzugt mittels sogenannten Metal Injection Moulding (MIM) aus Stahl hergestellt. Dieses Verfahren erlaubt eine vergleichsweise kostengünstige Herstellung haltbarer und formgenauer Zahnräder mit kleinen Dimensionen.

Für den wie bereits erwähnten manuellen Antrieb bzw. die manuelle Verstellbarkeit des Verstellantriebes 1 ist eine Handantriebswelle 24 vorgesehen, auf der drehfest ein Flügel 25 festgelegt ist. Der Flügel 25 dient dabei als Griff zum Verdrehen und Verstellen der Handantriebswelle 24. An dem dem Flügel abgewandten Ende der Handantriebswelle 24 ist ein Kronenrad 26 angeordnet.

Im zusammengefügten Zustand ragt die Handantriebswelle 24 durch eine Öffnung 27 in dem Gehäuseunterteil 2 in letzteres hinein, wobei das Kronenrad 26 innerhalb des Gehäuseunterteils 2 positioniert ist und mit dem der Zahnrad 17 der vierten Getriebestufe kämmt. Auf diese Weise greift die Handantriebswelle 24 an der vierten Stufe des Untersetzungsgetriebes an, durch Betätigung des Flügels 25 kann die Handantriebswelle 24 verdreht und damit eine Verdrehung des Wirbels 5 zur manuellen Verstellung der Saitenspannung erreicht werden. Dies ist deshalb möglich, da der Angriff des Kronenrades 26 der Handantriebswelle 24 an einem Punkt in dem Untersetzungsgetriebe erfolgt, an dem weder getriebeabwärts in Richtung des Wirbels, noch getriebeaufwärts in Richtung des Antriebsmotors so hohe Klemm- bzw. Reibkräfte vorliegen, dass eine manuelle Betätigung nicht möglich wäre. Vielmehr können die dort vorliegenden Kräfte im Getriebe einfach überwunden und der Wirbel kann verdreht werden.

Ist die gewünschte Drehposition des Wirbels erreicht und damit die Stimmung der Saite, so sorgt die Selbsthemmung des gesamten siebenstufigen Getriebes für einen sicheren Halt der Position ohne ein erneutes Abwickeln der Saite im Aufwickefabschnitt 6.

Die Untersetzung von der Handantriebswelle 24 (ausgehend von dem Kronenrad 26 über die vierte Getriebestufe bis hin zum Wirbel 5) beträgt dabei etwa 40 : 1, bis zur Motorwelle ist ausgehend von der Handantriebswelle 24 eine Übersetzung von etwa 1 :1 90 gegeben.

Aus der voranstehenden Beschreibung ist noch einmal deutlich geworden, welche erheblichen Vorteile die erfindungsgemäße Lösung mit sich bringt. Sie erlaubt einerseits eine äußerst kompakte Bauform des erfindungsgemäßen manuell wie motorisch verstellbaren Verstellantriebes, sichert andererseits durch die zuverlässige Selbsthemmung des Getriebes den exakten Halt der nach Verstellen der Drehwinkelposition des Wirbels eingestellten Position und ermöglicht durch die geschickte Anordnung des Eingriffes des Kronenrades am Ende der Handantriebswelle eine einfache manuelle Verstellbarkeit.

### Bezugszeichenliste

- 1: Verstellantrieb
- 2: Gehäuseunterteil
- 3: Gehäusedeckel
- 4: Führungshülse
- 5: Wirbel
- 6: Aufwickelabschnitt
- 7: Klemmstift
- 8: Klemmschraube
- 9: Antriebsmotor
- 10: Zahnrad
- 11: Zahnrad
- 12: Zahnrad
- 13: Zahnrad
- 14: Zahnrad
- 15: Zahnrad
- 16: Zahnrad
- 17: Zahnrad
- 18: Zahnrad
- 19: Zahnrad
- 20: Zahnrad
- 21: Zahnrad
- 22: Zahnrad
- 23: Zahnrad
- 24: Handantriebswelle
- 25: Flügel
- 26: Kronenrad
- 27: Öffnung

## Patentansprüche

1. Kombinierter manueller und motorischer Verstellantrieb zum Verstellen der Saitenspannung eines Saiteninstrumentes, insbesondere einer Gitarre, mit einem Wirbel (5) zum Auf- bzw. Abwickeln einer darauf auflaufenden Saite, einem Antriebsmotor (9), insbesondere Elektromotor, einem Kraftübertragungsglied zum Übertragen einer von dem Antriebsmotor (9) erzeugten Antriebskraft auf den Wirbel (5) zum Verdrehen desselben und einem von Hand zu bedienenden Stellelement (24, 25, 26), welches mit dem Kraftübertragungsglied koppelt für eine manuelle Verstellbarkeit der Drehposition des Wirbels (5), **dadurch gekennzeichnet, dass** das Kraftübertragungsglied ein wenigstens dreistufiges Untersetzungsgetriebe (11, 12, 13, 14, 15, 16, 17, 18, 9 9, 20, 21, 22, 23) ist mit einer ersten Getriebestufe (11), an der der Antriebsmotor (9) mit einer Ausgangswelle angreift und einer letzten Getriebestufe (22, 23), die an dem Wirbel (5) zum Verdrehen desselben angreift, und dass das Stellelement (24, 25, 26) an einer zwischen der ersten (11) und der letzten (22, 23) Getriebestufe liegenden Getriebestufe (17, 18) des Untersetzungsgetriebes (11, 12, 13, 14, 15, 16, 17, 18, 19, 20, 21, 22, 23) zur Krafteinleitung eingreift.

2. Verstellantrieb nach Anspruch 1, **dadurch gekennzeichnet, dass** das Untersetzungsgetriebe (11, 12, 13, 14, 15, 16, 17, 18, 19, 20, 21, 22, 23) wenigstens vierstufig, insbesondere siebenstufig, ist.

3. Verstellantrieb nach einem der vorhergehenden Ansprüche, **dadurch gekennzeichnet, dass** das Untersetzungsgetriebe (11, 12, 13, 14, 15, 16, 17, 18, 19, 20, 21, 22, 23) ein Stirnradgetriebe ist.

4. Verstellantrieb nach einem der vorhergehenden Ansprüche, **dadurch gekennzeichnet, dass** die Gesamtuntersetzung des Untersetzungsgetriebes (11, 12, 13, 14, 15, 16, 17, 18, 19, 20, 21, 22, 23) und die Untersetzungsverhältnisse der einzelnen Getriebestufen so gewählt und auf den Antriebsmotor (9) abgestimmt sind, dass aufgrund der Gesamtuntersetzung des Untersetzungsgetriebes (11, 12, 13, 14, 15, 16, 17, 18, 19, 20, 21, 22, 23) sich eine Selbsthemmung ergibt, das Stellelement (24, 25, 26) jedoch von Hand bewegt werden kann, um den Wirbel (5) manuell zu verdrehen.

5. Verstellantrieb nach Anspruch 4, **dadurch gekennzeichnet, dass** die Gesamtuntersetzung des Untersetzungsgetriebes (11, 12, 13, 14, 15, 16, 17, 18, 19, 20, 21, 22, 23) zwischen 3000:1 und 4000:1, insbesondere zwischen 3500:1 und 4000:1, insbesondere zwischen 3770:1 und 3780:1 beträgt.

6. Verstellantrieb nach einem der Ansprüche 4 oder 5, **dadurch gekennzeichnet, dass** die Untersetzung der zwischen der Krafteinleitung des Stellelementes (24, 25, 26) und dem Wirbel (5) liegenden Getriebestufe(n) (17, 18, 19, 20, 21, 22, 23) im Bereich zwischen 30:1 und 50:1, insbesondere zwischen 35:1 und 45:1 liegt.

7. Verstellantrieb nach einem der vorhergehenden Ansprüche, **dadurch gekennzeichnet, dass** das Untersetzungsgetriebe (11, 12, 13, 14, 15, 16, 17, 18, 19, 20, 21, 22, 23) siebenstufig ist und dass die Krafteinleitung des Stellelementes (24, 25, 26) an der vierten Getriebestufe (17, 18) erfolgt.

8. Verstellantrieb nach einem der vorhergehenden Ansprüche, **dadurch gekennzeichnet, dass** der Antriebsmotor (9) ein Schrittmotor ist.

9. Vorrichtung zum automatischen Stimmen einer Saite eines Saiteninstrumentes mit einem Detektionsmittel zum Festellen der aktuellen Stimmung der Saite, einer Rechen- und Vergleichseinheit zum Vergleichen der aktuellen Stimmung mit einer Sollstimmung und Erzeugen von Stellsignalen, **gekennzeichnet durch** einen Verstellantrieb (1) nach einem der vorhergehenden Ansprüche, der abhängig von den Stellsignalen über den Antriebsmotor (9) die Saitenspannung verändern kann.

10. Saiteninstrument, insbesondere Gitarre, mit einem Verstellantrieb nach einem der Ansprüche 1 bis 8 oder mit einer Vorrichtung zum automatischen Stimmen nach Anspruch 9.

## Claims

1. A combined manual and motorised adjustment drive for adjusting the string tension of a stringed instrument, in particular of a guitar, fitted with a journal (5) for winding and unwinding a string situated thereon, a drive motor (9), in particular electric motor, a force transmitting member for transmitting a driving force generated by the drive motor (9) to the journal (5) for rotating the same and a hand-operated adjustment element (24, 25, 26), which couples to the force transmitting member for manual adjustability of the rotary position of the journal (5), **characterised in that** the force transmitting member is a reduction gear (11, 12, 13, 14, 15, 16, 17, 18, 19, 20, 21, 22, 23) with at least three gear ratios, comprising a first gear ratio (11), at which the drive motor (9) meshes with an output shaft and a last gear ratio (22, 23), which meshes with the journal (5) for rotating the same, and that the adjustment element (24, 25, 26) meshes with one gear ratio (17, 18) of the reduction gear (11, 12, 13, 14, 15, 16, 17, 18, 19, 20, 21, 22, 23) situated between the first (11) and the last gear ratio (22, 23) for applying the force.

2. The adjustment drive of claim 1, **characterised in that** the reduction gear (11,12,13, 14, 15, 16, 17, 18, 19, 20, 21, 22, 23) includes at least four gear ratios, in particular seven gear ratios.

3. The adjustment drive according to any of the preceding claims, **characterised in that** the reduction gear (11, 12, 13, 14, 15, 16, 17, 18, 19, 20, 21, 22, 23) is a spur gear transmission.

4. The adjustment drive according to any of the preceding claims, **characterised in that** the total reduction of the reduction gear (11, 12, 13, 14, 15, 16, 17, 18, 19, 20, 21, 22, 23) and the reduction ratios of the various gear ratios are selected and adapted to the drive motor (9) in such a way that due to the the total reduction of the reduction gear (11, 12, 13, 14, 15, 16, 17, 18, 19, 20, 21, 22, 23) the system is self-locked, that the adjustment element (24, 25, 26) can still be actuated by hand, so as to rotate the journal manually.

5. The adjustment drive of claim 4, **characterised in that** the total reduction of the reduction gear (11, 12, 13, 14, 15, 16, 17, 18, 19, 20, 21, 22, 23) ranges between 3000:1 and 4000:1, in particular between 3500:1 and 4000:1, in particular between 3770:1 and 3780:1.

6. The adjustment drive according to any of the claims 4 or 5, **characterised in that** the reduction of the gear ratios (17, 18, 19, 20, 21, 22, 23) situated between the application of the force of the adjustment element (24, 25, 26) and the journal (5) ranges between 30:1 and 50:1, in particular between 35:1 and 45:1.

7. The adjustment drive according to any of the preceding claims, **characterised in that** the reduction gear (11, 12, 13, 14, 15, 16, 17, 18, 19, 20, 21, 22, 23) includes seven gear ratios and that the force of the adjustment element (24, 25, 26) is applied at the fourth gear ratio (17, 18).

8. The adjustment drive according to any of the preceding claims, **characterised in that** the drive motor (9) is a stepping motor.

9. A device for automatic tuning of one string of a stringed instrument fitted with a detection means for detecting the current tuning of the string, a calculation and comparison unit for comparing the current tuning with a reference tuning and generating adjustment signals, **characterised by** an adjustment drive (1) according to one of the preceding claims, which can modify the string tension via the drive motor (9) depending on the adjustment signals.

10. A stringed instrument, in particular a guitar, fitted with an adjustment drive according to any of the claims 1 to 8 or having a device for automatic tuning according to claim 9.

## Revendications

1. Entraînement de réglage combiné manuel et motorisé pour modifier la tension des cordes d'un instrument à cordes, en particulier d'une guitare, avec un tourillon (5) pour tendre ou détendre une corde située sur celui-ci, un moteur d'entraînement (9), en particulier un moteur électrique, un organe de transmission de force permettant de transmettre une force d'entraînement produite par le moteur d'entraînement (9) au tourillon (5) pour faire tourner celui-ci et un élément de réglage à commande manuelle (24, 25, 26), qui s'accouple à l'organe de transmission de force pour modifier manuellement la position de rotation du tourillon (5), **caractérisé en ce que** l'organe de transmission de force est un engrenage démultiplicateur à au moins trois rapports d'engrenage (11, 12, 13, 14, 15, 16,17, 18, 19, 20, 21, 22, 23), pourvu d'un premier rapport d'engrenage (11), au niveau duquel le moteur d'entraînement (9) s'engage dans un arbre de sortie et d'un dernier rapport d'engrenage (22, 23), qui s'engage au niveau du tourillon (5) pour faire tourner celui-ci, et **en ce que** l'élément de réglage (24, 25, 26) s'engrène au niveau d'un rapport d'engrenage (17, 18) de l'engrenage démultiplicateur (11, 12, 13, 14, 15, 16, 17, 18, 19, 20, 21, 22, 23) situé entre le premier rapport d'engrenage (11) et le dernier rapport d'engrenage (22, 23) pour appliquer la force.

2. Système d'entraînement selon la revendication 1, **caractérisé en ce que** l'engrenage démultiplicateur (11, 12, 13, 14, 15, 16, 17, 18, 19, 20, 21, 22, 23) comprend au moins quatre rapports, en particulier sept rapports.

3. Entraînement de réglage selon l'une quelconque des revendications précédentes, **caractérisé en ce que** l'engrenage démultiplicateur (11, 12, 13, 14, 15, 16, 17, 18, 19, 20, 21, 22, 23) est une roue dentée cylindrique.

4. Entraînement de réglage selon l'une quelconque des revendications précédentes, **caractérisé en ce que** la démultiplication totale de l'engrenage démultiplicateur (11, 12, 13, 14, 15, 16, 17, 18, 19, 20, 21, 22, 23) et les rapport de démultiplication des divers rapports d'engrenage sont sélectionnés et adaptés au moteur d'entraînement (9) de telle sorte que compte tenu de la démultiplication totale de l'engrenage démultiplicateur (11, 12, 13, 14, 15, 16, 17, 18, 19, 20, 21, 22, 23) on obtient un blocage automatique, l'élément de réglage (24, 25, 26) peut cependant être actionné à la main pour faire tourner le tourillon (5) manuellement.

5. Entraînement de réglage selon la revendication 4, **caractérisé en ce que** la démultiplication totale de l'engrenage démultiplicateur (11, 12, 13, 14, 15, 16, 17, 18, 19, 20, 21, 22, 23) est comprise entre 3000:1 et 4000:1, en particulier entre 3500:1 et 4000:1, en particulier entre 3770:1 et 3780:1.

6. Entraînement de réglage selon l'une quelconque des revendications 4 ou 5, **caractérisé en ce que** la démultiplication des rapports d'engrenage (17, 18, 19, 20, 21, 22, 23) entre l'application de force de l'élément de réglage (24, 25, 26) et le tourillon (5) est dans la fourchette comprise entre 30:1 et 50:1, en particulier entre 35:1 et 45:1.

7. Entraînement de réglage selon l'une quelconque des revendications précédentes, **caractérisé en ce que** l'engrenage démultiplicateur (11, 12, 13, 14, 15, 16, 17, 18, 19, 20, 21, 22, 23) comprend sept rapports et que la force de l'élément de réglage (24, 25, 26) est appliquée au niveau du quatrième rapport d'engrenage (17, 18).

8. Entraînement de réglage selon l'une quelconque des revendications précédentes, **caractérisé en ce que** le moteur d'entraînement (9) est un moteur pas-à-pas.

9. Dispositif permettant d'accorder automatiquement une corde d'un instrument à cordes, pourvu d'un moyen de détection pour détecter la tonalité actuelle de la corde, une unité de calcul et de comparaison permettant de comparer la tonalité actuelle à une tonalité de référence et de produire des signaux de réglage, **caractérisé par** un entraînement de réglage (1) selon l'une des revendications précédentes, qui permet de modifier la tension des cordes par l'intermédiaire du moteur d'entraînement (9) en fonction des signaux de réglage.

10. Instrument à cordes, en particulier une guitare, pourvu d'un entraînement de réglage selon l'une des revendications 1 à 8 ou bien d'un dispositif d'accord automatique selon la revendication 9.
